# FASCICULE DE BREVET EUROPEEN

(11) **EP 1 654 172 B1**
(45) Date de publication et mention de la délivrance du brevet: **04.10.2017**
(21) Numéro de dépôt: 04786299.0
(22) Date de dépôt: 11.08.2004
(51) Int. Cl.: B65F 1/00

(54) **SAC A DOUBLE LIEN COULISSANT ÉLASTIQUE ET NON ÉLASTIQUE ET PROCÉDÉ DE FABRICATION D'UN TEL SAC**
BEUTEL MIT ELASTISCHEM UND NICHT ELASTISCHEM GLEITENDEM DOPPELBAND UND HERSTELLUNGSVERFAHREN DAFÜR
BAG COMPRISING DUAL ELASTIC AND NON-ELASTIC SLIDING TIE AND PRODUCTION METHOD THEREOF

(30) Priorité: 13.08.2003 FR 0309892
(43) Date de publication de la demande: 10.05.2006
(73) Titulaire: Sphere, 75116 Paris (FR)
(72) Inventeur: PERSENDA, John, F-75116 Paris (FR)
(74) Mandataire: Laget, Jean-Loup
(86) Numéro de dépôt international: PCT/FR2004/002129
(87) Numéro de publication internationale: WO 2005/016791

(56) Documents cités:
- EP-A- 1 232 954
- EP-A- 1 266 837
- DE-U- 20 304 188
- US-A- 5 232 118
- US-A- 6 164 824

## Description

La présente invention concerne un sac, notamment en matière plastique, en particulier un sac de stockage des ordures ménagères, du type dit "à lien coulissant", selon le préambule des revendications 1 et 5, et un procédé de fabrication en continu d'une chaîne de sacs selon la revendication 9. De façon générale, dans les pays industrialisés, les déchets et ordures, en particulier les ordures ménagères, sont stockés dans des sacs en matière plastique. Ces sacs en matière plastique comportent, de façon générale, deux faces en matière plastique reliées l'une à l'autre sur leur périphérie en ménageant une zone d'ouverture. Ces sacs ont le plus souvent une forme rectangulaire, bien que d'autres formes soient possibles : par exemple, le fond du sac peut avoir une forme arrondie. Dans la suite de la description, pour plus de facilité, on se référera à des sacs de forme rectangulaire, mais il est bien entendu que les sacs selon la présente invention ne sont pas limités à cette forme.

Les sacs peuvent être préparés à partir de deux feuilles rectangulaires de matière plastique, en soudant trois côtés du rectangle et en laissant le quatrième côté ouvert. Ils peuvent également être préparés à partir d'une seule feuille de matière plastique que l'on replie, soit pour former le fond de sac, soit pour former un côté latéral du sac, deux des autres côtés étant thermo-soudés. De façon connue, dans les sacs, les faces peuvent être reliées entre elles par un soufflet au niveau du fond et/ou au niveau d'un côté latéral, de préférence des deux côtés latéraux.

Il est également connu de fabriquer des sacs dits à lien coulissant dans lesquels l'ouverture du sac, quel qu'il soit, est bordée d'une gaine dans laquelle un lien est susceptible de coulisser. Le lien peut être constitué d'un seul brin, les deux extrémités du lien étant fixées entre elles. Il peut également être constitué de deux brins, chaque brin étant fixé par chacune de ses extrémités à la gaine. Le lien est de préférence un ruban en matière plastique susceptible d'être thermo-soudé.

La gaine est généralement préparée en repliant la feuille de matière plastique parallèlement à l'ouverture et en la thermo-soudant parallèlement au bord du film. La gaine peut être continue ou formée de deux parties séparées. C'est en particulier le cas lorsque les sacs sont formés par thermo-soudage des côté latéraux et que la gaine est formée par repli de la feuille de matière plastique avant thermo-soudage des côtés latéraux.

De tels sacs à lien coulissant en matière plastique, sensiblement non élastique, sont décrits dans les brevets EP-953 511 et EP-1 232 954 appartenant à la demander esse.

On a également proposé dans l'état de la technique, par exemple dans le brevet US-5,133,607, dans le modèle d'utilité allemand DE-201 10 350-U1 et dans la demande internationale WO 03/035500, un sac du type à lien coulissant, dans lequel le lien coulissant est en matériau élastique ou extensible. Ce lien élastique en boucle fermée est caractérisé par le fait que la longueur de sa périphérie est inférieure à celle de l'ouverture du sac, de façon que l'utilisateur doit allonger élastiquement le lien coulissant pour venir le fixer autour de la périphérie d'un réceptacle, par exemple d'une poubelle. Ainsi, ce lien coulissant permet de retenir élastiquement le sac sur la poubelle, dans une large gamme de tailles de poubelles, tout en limitant le risque que le sac glisse à l'intérieur de la poubelle, par exemple sous l'effet du poids des déchets à l'intérieur du sac.

Toutefois, les sacs à lien coulissant élastique précités présentent un double inconvénient, du fait de la présence d'embrèvements latéraux, relativement profonds, qui sont ménagés sur le bord longitudinal d'ouverture du sac. La présence de ces embrèvements relativement larges présente d'une part l'inconvénient de ne pas permettre la fermeture complète du sac, lorsque les liens coulissants sont noués, après remplissage du sac. En effet, lors du transport ou du stockage des sacs remplis de déchets, des déchets pourraient s'échapper par ces embrèvements. D'autre part, la présence de ces embrèvements relativement larges diminue la longueur de gaine en contact avec le lien, et donc fragilise le sac lorsque celui-ci est transporté plein en utilisant le lien coulissant élastique comme poignée.

Pour pallier cet inconvénient, le modèle d'utilité allemand DE-202 07 942-U1 prévoit des embrèvements disposés au voisinage et à distance des bordures latérales du sac, de façon que les liens coulissants élastiques restent liés à leurs extrémités latérales aux bordures latérales du sac, les soudures des liens élastiques délimitant la longueur au repos des liens élastiques étant accessibles au niveau desdits embrèvements. Dans de tels sacs, les extrémités des liens coulissants ne sont plus libres, mais reliées aux bordures latérales du sac.

Toutefois, tous ces sacs à lien coulissant élastique ont pour inconvénient commun le fait que le lien élastique peut ne pas présenter une résistance suffisante à la traction pour supporter un poids important de déchets dans le sac, lors du transport. En outre, même si la résistance au déchirement est suffisante, si le poids des déchets dans le sac est important, le lien coulissant, qui est généralement utilisé comme poignée par l'utilisateur lors du transport du sac, risque de subir une élongation élastique, ce qui peut faire traîner le sac sur le sol, ou bien le faire descendre suffisamment pour qu'il bute contre des obstacles, ce qui constitue une gêne importante pour l'utilisateur. Tous ces sacs à liens élastiques ont également pour inconvénient commun le fait de ne pas pouvoir être fermés complètement par leur lien élastique et donc de laisser des ouvertures par lesquelles des déchets peuvent s'échapper. Le modèle d'utilité allemand DE-U-203 04 188 décrit un sac selon le préambule des revendications 1 et 5.

L'invention a pour but de proposer un sac à lien coulissant élastique pour fixer élastiquement la périphérie du sac sur un réceptacle, et à lien coulissant non élastique pour assurer la fermeture et le transport du sac rempli de déchets. A cet effet, l'invention a pour objet, selon un premier mode de réalisation, un sac constitué de deux faces reliées entre elles sur toute leur périphérie, à l'exception d'un bord longitudinal, le sac présentant une ouverture débouchant sur ledit bord longitudinal, les deux faces du sac étant soudées l'une à l'autre le long des deux bordures latérales opposées, chaque face comportant une gaine bordant ladite ouverture et dans laquelle est disposé un lien coulissant en matière élastique, chaque lien élastique étant préhensible de l'extérieur par au moins un embrèvement latéral ménagé à travers lesdites gaines, au voisinage d'une bordure latérale du sac, les extrémités des liens élastiques étant reliées l'une à l'autre au niveau de chaque embrèvement latéral par une zone de soudure dite intermédiaire de façon que les liens élastiques forment une boucle fermée dont la longueur de la périphérie est inférieure à celle du bord longitudinal du sac, chaque gaine comportant un second lien coulissant en matière sensiblement non-élastique, dont les extrémités sont liées aux bordures latérales du sac, caractérisé par le fait que le lien élastique et le lien non-élastique logés dans une gaine sont reliés de façon provisoire et détachable par une zone de chevauchement partiel de façon à permettre le détachement du lien élastique lors de l'usage du sac, par exemple au plus tard lors de la mise en tension du lien élastique, chaque embrèvement latéral s'étendant jusqu'à la bordure latérale voisine de façon à laisser apparente ladite zone de chevauchement. Ainsi, la zone de chevauchement n'est pas liée à la gaine, au niveau de la bordure latérales. Bien entendu, lesdits liens non-élastiques sont préhensibles par un embrèvement ménagé à travers les gaines. Ainsi, le lien coulissant élastique sert essentiellement à maintenir élastiquement le sac sur un réceptacle, alors que le lien non-élastique sert essentiellement à la fermeture du sac et à son portage ; il est alors possible de réduire la largeur du lien élastique, qui ne doit plus supporter les fortes charges lors du transport. Selon une caractéristique de l'invention, la liaison entre les deux liens au niveau de la zone de chevauchement est du type à collage à faible pouvoir adhésif, par exemple détachable lors de la mise en tension du lien élastique. A titre d'exemple, il peut s'agir d'une colle utilisée pour les rubans adhésifs repositionnables. Selon une autre caractéristique de l'invention, la liaison entre les deux liens au niveau de la zone de chevauchement est du type à collage à fort pouvoir adhésif, détachable par apport d'une source d'énergie calorifique, avant usage du sac.

Selon une autre caractéristique de l'invention, les liens élastiques comportent, au voisinage immédiat de la zone de chevauchement, une ligne de prédécoupe déchirable. Cette ligne de prédécoupe constitue une ligne d'affaiblissement apte à se déchirer lors d'une simple mise en tension du lien élastique. La zone de chevauchement a un caractère provisoire et n'est pas destinée à constituer une zone de liaison permanente entre le lien élastique et les parois du sac, le lien élastique n'étant pas solidaire des parois du sac, au niveau d'un embrèvement, lors de son usage. La présente invention a aussi pour objet, selon un deuxième mode de réalisation, que sur chaque face du sac, le lien élastique et le lien non-élastique sont superposés le long du bord longitudinal du sac, de façon que les liens élastiques forment une boucle fermée circonscrite par les liens non-élastiques, chaque embrèvement latéral étant espacé de la bordure latérale voisine du sac par un tronçon de gaine dans lequel est disposé uniquement le lien non-élastique, les extrémités des liens élastiques au niveau de l'embrèvement latéral n'étant pas liées à la bordure latérale voisine du sac.

Selon une autre caractéristique de l'invention, le sac comporte un embrèvement dans la partie médiane de chaque gaine, pour faciliter la préhension des liens non-élastiques.

Selon une caractéristique de l'invention, la soudure longitudinale est continue, ou non continue.

La présente invention vise également un procédé de fabrication en continu d'une chaîne de sacs selon le premier mode de réalisation, ledit procédé comprenant les étapes consistant :
a) à découper des portions de film au voisinage des deux bords longitudinaux d'une feuille repliée, à des intervalles réguliers correspondant au moins à la largeur d'un sac, par exemple une ou deux largeurs de sac, lesdites portions découpées étant sensiblement appariées pour former des embrèvements latéraux des sacs
b) à disposer à l'intérieur de ladite feuille repliée deux brins constitués chacun d'un ruban de matière non-élastique et d'un ruban de matière élastique préencollé par une zone de chevauchement partiel provisoire sur le ruban non-élastique, le long dudit bord longitudinal, les deux brins étant disposés au droit desdites portions découpées sur chaque face de la feuille
c) l'étape b) étant réalisée après ou avant d'avoir replié vers l'intérieur chaque bord longitudinal de la feuille pour former un repli dans lequel est disposé chaque brin, de façon que la zone de chevauchement partiel provisoire reste accessible de l'extérieur par l'embrèvement latéral résultant du pliage du repli
d) à thermo-souder les replis parallèlement à la direction longitudinale pour former une gaine dans laquelle est logé chaque brin
e) à effectuer, à intervalles réguliers, correspondant à la largeur d'un sac, une pluralité de paires de thermo-soudures transversales adjacentes correspondant aux bordures latérales des sacs, chaque embrèvement latéral étant associé à une paire de thermo-soudures de façon à thermo-souder avec les bordures latérales des sacs les liens non-élastiques de chaque brin
f) à effectuer une thermo-soudure transversale limitée sur la hauteur des liens élastiques uniquement, à travers chaque embrèvement latéral et à distance des paires de thermo-soudures transversales précitées, pour former un lien élastique à boucle fermée dont la longueur de la périphérie est inférieure à celle de l'ouverture du sac
g) à prédécouper, à intervalles réguliers, la feuille entre les thermo-soudures transversales de chaque paire, pour former une chaîne de sacs prédécoupés.

Ce procédé de fabrication présente l'avantage de permettre la fabrication en continu d'une chaîne de sacs à double lien coulissant, dont l'un est élastique, en utilisant un seul brin reliant un ruban élastique et un ruban non-élastique. En effet, il est plus délicat de fabriquer en continu une chaîne de sacs avec un lien coulissant élastique, car la mise sous tension de ce lien élastique risque de provoquer des défauts dans les thermo-soudures. Ici, le fait que le ruban élastique soit provisoirement porté par le ruban non-élastique lors de la fabrication du sac, permet de mettre sous tension le brin complet, en exerçant un effort de traction essentiellement sur le ruban non-élastique du brin composite. Ce n'est qu'après les opérations de thermo-soudage terminées que la zone de chevauchement provisoire pourra être supprimée, par exemple par un apport de chaleur s'il s'agit d'une colle détachable sous la chaleur, ou bien à l'usage par l'utilisateur, en exerçant une simple mise sous tension du lien élastique, s'il s'agit d'une colle faiblement adhésive, ou bien en déchirant la liaison entre le lien élastique et le lien non-élastique si une ligne de prédécoupe est prévue à cet effet.

Ainsi, selon une autre caractéristique, le procédé consiste à disposer à l'étape b) précitée un brin dont le ruban élastique est muni d'une ligne de prédécoupe longitudinale au voisinage immédiat de la zone de chevauchement partiel.

L'invention sera mieux comprise, et d'autres buts, détails, caractéristiques et avantages de celle-ci apparaîtront plus clairement au cours de la description suivante de deux modes de réalisation particuliers de l'invention, donnés uniquement à titre illustratif et non limitatif, en référence aux dessins annexés sur lesquels :
- la figure 1 est une vue en élévation d'un sac à double lien coulissant élastique et non-élastique qui ne fait pas partie de l'invention ;
- la figure 2 est vue en coupe suivant la ligne II-II de la figure 1, en position ouverte du sac ;
- la figure 3 est une vue analogue à la figure 1, mais représentant un premier mode de réalisation du sac selon l'invention ;
- la figure 4 est une vue en coupe suivant la ligne IV-IV de la figure 3, en position ouverte du sac ;
- la figure 5 est une vue analogue à la figure 4, mais suivant une variante de réalisation ;
- la figure 6 est une vue en perspective et en élévation d'un deuxième mode de réalisation du sac selon l'invention, en position partiellement ouverte ;
- la figure 7 est une vue schématique partielle et de dessus selon la flèche VII de la figure 6 ; et
- la figure 8 est une vue partiellement arrachée et en perspective d'une étape du procédé de fabrication d'une chaîne de sacs selon le premier mode de réalisation de l'invention.

Dans les figures 1 et 2, on voit que le sac 1, qui ne fait pas partie de l'invention, est constitué de deux faces sensiblement parallèles 1a, 1b rectangulaires, les faces 1a, 1b étant constituées par une même feuille de matière plastique qui est pliée pour former le fond 1c du sac, ce fond 1c étant arrondi lorsque le sac est en position de portage, comme cela est représenté sur la figure 2. Dans la position de stockage, les faces 1a et 1b sont ramenées l'une contre l'autre et se raccordent au niveau du fond 1c par un pli plat, comme représenté sur la figure 1. Sur leurs bordures latérales 2 et 3, les faces 1a et 1b sont reliées entre elles par des soudures correspondantes 2a et 3a. Ces soudures 2a et 3a s'étendent sensiblement sur toute la hauteur du sac 1 et forment une ligne verticale, mais ces soudures pourraient ne pas être linéaires mais s'étendre sur toute la zone marginale latérale du sac.

Du côté opposé au fond 1c, la périphérie du sac comporte une zone d'ouverture 1d définie le long du bord longitudinal de chaque face 1a et 1b, le bord longitudinal de chaque face 1a et 1b se prolongeant, au niveau de la zone d'ouverture 1d, par un repli interne 4, dont une extrémité est soudée sur la face correspondante du sac par une soudure longitudinale 4a. Ce repli 4 se prolonge au-delà de 1a soudure longitudinale 4a par une jupe 4b, qui peut être libre ou bien elle-même soudée à la face correspondante du sac.

Dans les figures 1 et 2, on voit que le repli interne 4 est soudé à la paroi interne de chaque face du sac par deux lignes de soudure, la ligne de soudure inférieure longitudinale 4a et une ligne de soudure intermédiaire longitudinale 7. Entre le bord longitudinal de l'ouverture du sac et la première ligne de soudure 7, le repli 4 forme un premier fourreau 8 dans lequel est disposé un lien coulissant élastique 16. Entre les deux lignes de soudure 4a et 7, le repli forme un deuxième fourreau 5 dans lequel est disposé un lien coulissant en matériau plastique non-élastique 6. Les deux fourreaux 5 et 8 forment ensemble la gaine 4. Etant donné que le lien en matériau plastique, non-élastique, 6 est relié aux bordures latérales 2 et 3 par les lignes de soudure transversales 2a et 3a, la ligne de soudure intermédiaire 7 n'est pas indispensable et pourrait être supprimée.

Les soudures longitudinales 4a et 7 sont continues sur toute la largeur du sac. Elles peuvent aussi être non continues, en trait interrompu ou en pointillés.

Sur les figures 1 et 2, on a représenté un embrèvement 12, sensiblement dans la partie médiane de chaque fourreau 5 de la gaine 4, l'embrèvement 12 traversant les faces 1a et 1b du sac, de chaque côté de celui-ci. Comme visible sur la figure 2, cet embrèvement médian 12 ne traverse pas la paroi interne du repli 4 mais on pourrait prévoir, en variante, un tel embrèvement 12 complètement traversant. Cet embrèvement est représenté ici de forme sensiblement circulaire, mais il pourrait avoir une forme quelconque, par exemple ovale ou carrée, ou semi-circulaire, et il n'est pas nécessaire que le lien coulissant 6 soit apparent sur toute sa hauteur à travers l'embrèvement 12. Cet embrèvement 12 peut être à cheval sur les deux fourreaux 5 et 8 ou peut même recouvrir complètement le fourreau 5.

Un tel embrèvement médian 12 n'est pas non plus indispensable, et il suffirait que les embrèvements latéraux 17 se prolongent partiellement à travers les fourreaux 5 pour donner accès de l'extérieur au lien coulissant 6.

La fonction principale du lien élastique 16 est de permettre d'ajuster de manière élastique la périphérie du sac sur le bord d'un réceptacle, alors que le lien non-élastique 6 sera utilisé principalement pour porter le sac une fois rempli de déchets et/ou pour nouer les liens 6 en vue de la fermeture du sac. Compte tenu de la disposition des deux liens 6 et 16, on comprend qu'à la fermeture le sac sera complètement fermé, évitant ou limitant le risque de chute des déchets hors du sac lors de son transport ou de son stockage. Lors du transport du sac plein, c'est l'autre lien en matière plastique 6 qui est utilisé pour éviter la déformation du lien élastique.

Sur la figure 2, on a indiqué par le chiffre de référence I l'intérieur du sac, en position ouverte.

Le sac 1 comporte deux embrèvements latéraux 17 dont l'extension longitudinale permet de réaliser une thermo-soudure intermédiaire 19 entre les deux brins du lien coulissant 16, à distance de leurs soudures d'extrémité 18 qui sont dans le prolongement vertical des soudures latérales 2a et 3a du sac. Ainsi, l'écartement L2 entre les deux soudures 19 sur le lien coulissant 16 est sensiblement inférieur à la longueur L1 entre les soudures des deux bordures latérales 2 et 3 du sac, ce qui permet de réaliser un lien élastique coulissant en boucle fermée ayant une périphérie de longueur inférieure à celle de l'ouverture du sac. Comme visible sur la figure 1, les extrémités libres du lien coulissant 16 sont toujours soudées en 18 dans le prolongement des lignes de soudure 2a et 3a, mais ces soudures 18 sont sans effet, car ce sont les soudures 19 qui définissent la boucle fermée du lien coulissant 16. D'ailleurs, les extrémités du lien coulissant 16 au-delà des soudures transversales 19 pourraient être coupées, comme représenté par exemple dans le modèle d'utilité allemand DE-201 10 350-U1.

Bien entendu, le sac 1 pourrait avoir un seul embrèvement latéral pour la préhension du lien élastique 16. Chaque embrèvement latéral peut avoir une forme quelconque, notamment en quart de cercle, en quart d'ellipse ou rectangulaire. Les deux liens 6 et 16 sont de couleur différente de la couleur de la feuille constitutive des faces 1a et 1b et les deux liens peuvent eux-mêmes se distinguer par des couleurs différentes.

A titre d'exemple, le lien 16 est en matériau élastique, par exemple en acétate de vinyle éthylène (EVA) ou bien en caoutchouc thermo-plastique, ou en polyoléfine élastomère, ou bien encore un mélange de caoutchouc élastomère et de polyéthylène basse densité, comme indiqué par exemple dans le brevet US-5,133,607. L'autre lien 6 non-élastique est, par exemple, en matériau plastique, par exemple en polyéthylène haute densité.

Dans les modes de réalisation illustrés sur les figures 3 et suivantes, les mêmes chiffres de référence désigneront des éléments identiques ou analogues.

Dans le premier mode de réalisation illustré sur les figures 3 et 4, le repli 4 forme une gaine à un seul logement ou fourreau 5, dans lequel sont disposés les deux liens non-élastique 6 et élastique 16 qui sont reliés entre eux par une zone de chevauchement marginal 120, les deux liens 6 et 16 étant décalés dans le sens de la hauteur du sac 101, le lien élastique 16 étant de préférence prévu au voisinage immédiat du bord longitudinal de l'ouverture 1d du sac.

Le lien élastique 16 présente une hauteur sensiblement réduite par rapport à celle du lien non-élastique 6, car le lien élastique 16 ne sert généralement pas au portage du sac une fois qu'il est rempli.

Le sac 101 de la figure 3 se distingue essentiellement du sac 1 de la figure 1 par le fait que chaque embrèvement latéral 17 s'étend dans la région des bordures latérales 2 et 3 jusqu'à la zone de soudure desdites bordures latérales avec le lien non élastique 6, de façon à laisser apparaître la zone de chevauchement 120. Ainsi, chaque ligne de soudure transversale 2a et 3a sur les bordures latérales du sac ne peut venir souder simultanément la bande élastique 16 avec lesdites bordures latérales.

Sur les figures 3 et 4, on a représenté un embrèvement médian supplémentaire 112, centré sensiblement sur la zone de chevauchement partiel 120 et donnant ainsi accès à la fois au lien non-élastique 6 et au lien élastique 16. Toutefois, un tel embrèvement médian 112 n'est pas nécessaire, car l'utilisateur peut déjà accéder au lien non-élastique 6 par les embrèvements latéraux 17.

Dans une variante, la zone de chevauchement partiel ou marginal provisoire est obtenue par une couche de colle à faible pouvoir adhésif entre les deux brins 6 et 16, qui autorise un décollement et un détachement du brin 16 et donc son libre coulissement dans la gaine 4, lorsque l'utilisateur saisit le lien 16 pour le mettre sous tension autour de la périphérie d'une poubelle, par exemple.

Dans une autre variante, on pourrait prévoir que la couche de colle au niveau de la zone de chevauchement partiel 120 ait un fort pouvoir adhésif, mais que cette couche de colle puisse être dégradée ou sublimée, par apport calorifique, notamment par apport de chaleur, à la fin du processus de fabrication d'une chaîne de sacs, de sorte que le lien élastique 16 soit déjà détaché du lien non-élastique 6, avant utilisation par l'utilisateur.

Dans une troisième variante illustrée sur la figure 5, la bande élastique 16 peut comporter une ligne de prédécoupe ou une ligne d'affaiblissement 121, au voisinage immédiat de la zone de chevauchement 120, afin de permettre la séparation de la bande élastique 16 et son libre coulissement dans la gaine 4, lors d'une mise en tension du lien élastique 16 par l'utilisateur.

On va maintenant se référer plus particulièrement à la figure 8 qui représente une étape d'un procédé de fabrication en continu d'une chaîne de sacs dont peut être issu le sac 101 précité.

Comme cela est décrit plus en détail dans le brevet EP 1 232 954, pour commencer, on fait défiler sur une machine, non représentée, un fourreau continu de film en matière plastique, par exemple en polyéthylène, que l'on vient découper longitudinalement en son centre pour obtenir deux demi fourreaux séparés.

Puis, sur chaque demi fourreau, des portions circulaires ou elliptiques sont découpées à des intervalles réguliers correspondant à une fois la largeur d'un sac (ou bien à deux fois la largeur d'un sac si un seul embrèvement latéral est prévu par sac), afin de former des embrèvements semi-circulaires ou semi-elliptiques après repliage du bord longitudinal de la feuille du demi fourreau vers l'intérieur, comme représenté sur la figure 8.

Bien entendu, la forme de la découpe peut être quelconque, par exemple carrée, rectangulaire ou autre.

Ensuite, un brin est introduit à l'intérieur de chaque repli, avant de le fermer par une thermo-soudure longitudinale pour constituer la gaine 4. Ce brin est ici constitué d'un ruban de matière élastique 16 pré-encollé sur une zone de chevauchement marginal sur un autre ruban de matière plastique 6, sur toute sa longueur, le ruban de matière élastique étant éventuellement prédécoupé, comme indiqué en référence à la figure 5 plus haut.

Bien entendu, on pourrait tout à fait inverser les opérations, en disposant d'abord ce brin au droit de chaque découpe circulaire ou elliptique et en repliant ensuite le bord longitudinal de la feuille pour former le repli.

La suite du procédé est la même dans les deux cas ; le bord interne du repli est thermo-soudé (suivant une ligne 4a) sur chaque face de la feuille pour constituer les gaines 4, dans la direction de défilement F indiquée sur la figure 8.

Puis, à intervalles réguliers correspondant à la largeur d'un sac, des paires de thermo-soudures 2a et 3a sont effectuées au niveau de chaque découpe semi-circulaire ou semi-elliptique, afin de les partager en deux embrèvements latéraux 17 en quart de cercle ou en quart d'ellipse correspondant chacun à un sac adjacent de la chaîne. Chaque paire de thermo-soudures 2a ou 3a est telle que l'on puisse ensuite séparer les sacs individuels 101 par découpage transversal ou par prédécoupe entre les thermo-soudures de chaque paire.

La machine effectue également des thermo-soudures transversales limitées à la portion correspondant au ruban élastique 16 du brin pour constituer les thermo-soudures 19 précitées limitant la longueur de la périphérie au repos du lien élastique.

Un tel procédé présente l'avantage de pouvoir effectuer les thermo-soudures sur la chaîne de sacs, sans risque de dégrader ces thermo-soudures du fait d'une mise en tension non contrôlée du lien élastique, ce dernier étant supporté par le ruban non-élastique qui subit l'essentiel de la mise en tension lors de son défilement dans la machine.

Bien entendu, l'ordre des étapes de réalisation des thermo-soudures 4a, 2a et 3a, et 19 peut être modifié, sans sortir du cadre de l'invention.

On va maintenant décrire le deuxième mode de réalisation en référence aux figures 6 et 7 sur lesquelles est représenté un sac 201 qui se distingue notamment des sacs précédents par le fait qu'un seul embrèvement latéral 217 est prévu, bien que les autres sacs 1 et 101 puissent également avoir un seul embrèvement latéral, et que le sac 201 puisse aussi en avoir deux.

Ce sac 201 se distingue en outre par le fait que les deux liens élastique 16 et non-élastique 6 sont superposés le long du bord longitudinal 1d de l'ouverture du sac, et ne sont pas décalés dans la direction transversale, de sorte que le lien élastique 16 forme une boucle fermée circonscrite par le lien non-élastique 6, comme mieux visible sur la figure 7. L'extrémité libre du lien coulissant élastique 16 au niveau de l'embrèvement 217 dans chaque gaine 4 n'est pas relié à la bordure latérale 2 du sac.

Les liens coulissants 16 sont soudés, à une extrémité, au sac 201 au niveau de la bordure latérale 3, simultanément au thermo-soudage de la ligne de soudure 3a. A son autre extrémité, chaque lien coulissant 16 est accessible de l'extérieur, grâce à l'embrèvement latéral 217 pratiqué dans les parois de chaque gaine 4, le long du bord libre de la zone d'ouverture 1d du sac. A titre d'exemple, chaque embrèvement 217 est obtenu en coupant, selon une forme en demi-cercle, les deux parois de chaque repli 4. Bien entendu, les embrèvements 217 peuvent avoir une forme quelconque, par exemple rectangulaire ou autre.

L'embrèvement latéral 217 est ménagé à travers les gaines 4, au voisinage de la bordure latérale 2 du sac, mais à distance de celle-ci, de façon à ménager un tronçon de gaine 220 entre la bordure latérale 2 et l'embrèvement latéral 217.

Comme visible sur la figure 6, les deux liens 6 et 16 sont soudés à une extrémité avec la bordure latérale 3 du sac le long de la soudure transversale 3a. Les extrémités opposées des deux brins du lien élastique 16 sont soudées ensemble le long d'une soudure transversale 19 dite intermédiaire au niveau des embrèvements latéraux 217. La distance entre la soudure transversale 19 et la soudure 3a sur la bordure latérale opposée est sensiblement inférieure à la longueur L1 entre les soudures 2a et 3a des deux bordures latérales 2 et 3 du sac, de façon que le lien coulissant 16 définisse une boucle fermée dont la périphérie soit de longueur inférieure à celle du bord longitudinal du sac.

Les deux brins du lien non-élastique 6 se prolongent au-delà des embrèvements latéraux 217 et sont partiellement logés dans le tronçon de gaine 220 sur chaque face du sac, pour venir se fixer à la bordure latérale 2.

Avantageusement, il est prévu un autre embrèvement médian 212, par exemple semi-circulaire, permettant d'accéder notamment au lien coulissant non-élastique 6, pour faciliter la préhension des deux brins, en vue du transport et/ou du nouage des liens. Comme le lien 6 est fixé à la gaine sur les deux bordures latérales du sac, il est plus facile de tirer sur le lien 6 à partir de l'embrèvement 212, pour provoquer la fermeture du sac 1, en provoquant le plissage de la gaine au niveau de l'ouverture 1d du sac. On constatera que l'embrèvement 212 ne s'étend que sur une partie de la hauteur du lien coulissant 6, contrairement à l'embrèvement 217 qui s'étend sensiblement sur toute la hauteur du lien coulissant 16.

Bien que l'invention ait été décrite en liaison avec deux modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention tel que défini par les revendications suivantes.

## Revendications

1. Sac (101) constitué de deux faces (1a, 1b) reliées entre elles sur toute leur périphérie, à l'exception d'un bord longitudinal (1d), le sac (101) présentant une ouverture débouchant sur ledit bord longitudinal (1d), les deux faces (1a, 1b) du sac (101) étant soudées l'une à l'autre le long des deux bordures latérales (2, 3) opposées, chaque face (1a, 1b) comportant une gaine (4) bordant ladite ouverture et dans laquelle est disposé un lien coulissant en matière élastique (16), chaque lien élastique (16) étant préhensible de l'extérieur par au moins un embrèvement latéral (17) ménagé à travers lesdites gaines (4), au voisinage d'une bordure latérale (2, 3) du sac (101), les extrémités des liens élastiques (16) étant reliées l'une à l'autre au niveau de chaque embrèvement latéral (17) par une zone de soudure (19) dite intermédiaire de façon que les liens élastiques (16) forment une boucle fermée dont la longueur (L2) de la périphérie est inférieure à celle (L1) du bord longitudinal du sac (101), chaque gaine (4) comportant un second lien coulissant (6) en matière sensiblement non-élastique, dont les extrémités sont liées aux bordures latérales (2, 3) du sac (101), **caractérisé par le fait que** le lien élastique (16) et le lien non-élastique (6) logés dans une gaine (4) sont reliés de façon provisoire et détachable par une zone de chevauchement partiel (120) de façon à permettre le détachement du lien élastique (16) lors de l'usage du sac (101), chaque embrèvement latéral (17) s'étendant jusqu'à la bordure latérale voisine (2, 3) de façon à laisser apparente ladite zone de chevauchement (120).

2. Sac (101) selon la revendication 1, **caractérisé par le fait que** la liaison entre les deux liens (6, 16) au niveau de la zone de chevauchement (120) est du type à collage à faible pouvoir adhésif, par exemple détachable lors de la mise en tension du lien élastique (16).

3. Sac (101) selon la revendication 1, **caractérisé par le fait que** la liaison entre les deux liens (6, 16) au niveau de la zone de chevauchement (120) est du type à collage à fort pouvoir adhésif, détachable par apport d'une source d'énergie calorifique, avant usage du sac (101).

4. Sac (101) selon la revendication 1, **caractérisé par le fait que** les liens élastiques (16) comportent, au voisinage immédiat de la zone de chevauchement (120), une ligne de prédécoupe (121) déchirable.

5. Sac (201) constitué de deux faces (1a, 1b) reliées entre elles sur toute leur périphérie, à l'exception d'un bord longitudinal (1d), le sac présentant une ouverture débouchant sur ledit bord longitudinal (1d), les deux faces (1a, 1b) du sac (201) étant soudées l'une à l'autre le long des deux bordures latérales (2, 3) opposées, chaque face comportant une gaine (4) bordant ladite ouverture et dans laquelle est disposé un lien coulissant en matière élastique (16), chaque lien élastique (16) étant préhensible de l'extérieur par au moins un embrèvement latéral (217) ménagé à travers lesdites gaines (4), au voisinage d'une bordure latérale (2, 3) du sac (201), les extrémités des liens élastiques (16) étant reliées l'une à l'autre au niveau de chaque embrèvement latéral (217) par une zone de soudure (19) dite intermédiaire de façon que les liens élastiques (16) forment une boucle fermée dont la longueur (L2) de la périphérie est inférieure à celle (L1) du bord longitudinal du sac (201), chaque gaine (4) comportant un second lien coulissant (6) en matière sensiblement non-élastique, dont les extrémités sont liées aux bordures latérales (2, 3) du sac (201), **caractérisé par le fait que** sur chaque face (1a, 1b) du sac (201), le lien élastique (16) et le lien non-élastique (6) sont superposés le long du bord longitudinal (1d) du sac (201), de façon que les liens élastiques (16) forment une boucle fermée circonscrite par les liens non-élastiques (6), chaque embrèvement latéral (217) étant espacé de la bordure latérale voisine (2) du sac (201) par un tronçon de gaine (220) dans lequel est disposé uniquement le lien non-élastique (6), les extrémités des liens élastiques (16) au niveau de l'embrèvement latéral (217) n'étant pas liées à la bordure latérale voisine du sac (201).

6. Sac (101, 201) selon l'une des revendications 1 à 5, **caractérisé par le fait que** le sac (101, 201) comporte un embrèvement (112, 212) dans la partie médiane de chaque gaine (4), pour faciliter la préhension des liens non-élastiques (6).

7. Sac (101, 201) selon les revendications 1 à 6, **caractérisé par le fait que** sur chaque face (1a, 1b) du sac (101, 201) la gaine (4) est constituée par un repli de la face (1a, 1b) correspondante le long du bord longitudinal (1d) du sac (101, 201), chaque repli étant soudé selon une soudure longitudinale (4a) continue.

8. Sac (101, 201) selon les revendications 1 à 6, **caractérisé par le fait que** sur chaque face (1a, 1b) du sac (101, 201), la gaine (4) est constituée par un repli de la face correspondante le long du bord longitudinal (1d) du sac (101, 201), chaque repli étant soudé selon une soudure longitudinale (4a) non continue.

9. Procédé de fabrication en continu d'une chaîne de sacs (101), ledit procédé comprenant les étapes consistant :
a) à découper des portions de film au voisinage des deux bords longitudinaux d'une feuille repliée, à des intervalles réguliers correspondant au moins à la largeur d'un sac, lesdites portions découpées étant sensiblement appariées pour former des embrèvements latéraux (17) des sacs
b) à disposer à l'intérieur de ladite feuille repliée deux brins constitués chacun d'un ruban de matière non-élastique (6) et d'un ruban de matière élastique (16) préencollé par une zone de chevauchement partiel provisoire (120) sur le ruban non-élastique, le long dudit bord longitudinal, les deux brins étant disposés au droit desdites portions découpées sur chaque face de la feuille
c) l'étape b) étant réalisée après ou avant d'avoir replié vers l'intérieur chaque bord longitudinal de la feuille pour former un repli (4) dans lequel est disposé chaque brin, de façon que la zone de chevauchement partiel provisoire (120) reste accessible de l'extérieur par l'embrèvement latéral (17) résultant du pliage du repli
d) à thermo-souder les replis parallèlement à la direction longitudinale pour former une gaine (4) dans laquelle est logé chaque brin
e) à effectuer, à intervalles réguliers, correspondant à la largeur d'un sac (101), une pluralité de paires de thermo-soudures transversales adjacentes (2a, 3a) correspondant aux bordures latérales des sacs, chaque embrèvement latéral (17) étant associé à une paire de thermo-soudures de façon à thermo-souder avec les bordures latérales des sacs les liens non-élastiques (6) de chaque brin
f) à effectuer une thermo-soudure transversale limitée (19) sur la hauteur des liens élastiques (16) uniquement, à travers chaque embrèvement latéral (17) et à distance des paires de thermo-soudures transversales précitées (2a, 3a), pour former un lien élastique à boucle fermée dont la longueur (L2) de la périphérie est inférieure à celle (L1) de l'ouverture du sac
g) à prédécouper, à intervalles réguliers, la feuille entre les thermo-soudures transversales de chaque paire, pour former une chaîne de sacs prédécoupés.

10. Procédé selon la revendication 9, **caractérisé par le fait qu'**il consiste à disposer à l'étape b) précitée un brin dont le ruban élastique (16) est muni d'une ligne de prédécoupe longitudinale (121) au voisinage immédiat de la zone de chevauchement partiel (120).

## Patentansprüche

1. Sack (101), bestehend aus zwei Seiten (1a, 1b), die untereinander auf ihrem gesamten Umfang verbunden sind, mit Ausnahme eines längs gerichteten Rands (1d), wobei der Sack eine Öffnung aufweist, die auf dem längs gerichteten Rand (1d) mündet, wobei die zwei Seiten (1a, 1b) des Sacks (101) aneinander entlang des zwei gegenüber liegenden seitlichen Umrandungen (2, 3) geschweißt sind, wobei jede Seite (1a, 1b) eine Hülle (4) umfasst, die die Öffnung einfasst, und in der eine gleitende Verbindung aus elastischem Material (16) angeordnet ist, wobei jede elastische Verbindung (16) von außen durch mindestens einen seitlichen Versatz (17) gegriffen werden kann, der durch die Hüllen (4), benachbart einer seitlichen Umrandung (2, 3) des Sacks (101) angebracht ist, wobei die Enden der elastischen Verbindungen miteinander auf dem Niveau jedes seitlichen Versatzes (17) durch einen Schweißbereich (19), bezeichnet als dazwischen liegend, verbunden sind, so dass die elastischen Verbindungen (16) eine geschlossene Schleife bilden, wobei die Länge (L2) des Umfangs geringer als diejenige (L1) des längs gerichteten Rands des Sacks (101) ist, wobei jede Hülle (4) eine zweite gleitende Verbindung (6) aus im Wesentlichen nicht elastischem Material umfasst, wobei die Enden mit den seitlichen Umrandungen (2, 3) des Sacks (101) verbunden sind, **dadurch gekennzeichnet, dass** die elastische Verbindung (16) und die nicht elastische Verbindung (6), aufgenommen in einer Hülle (4), auf provisorische und abnehmbare Weise durch einen Bereich der teilweisen Überlappung (120) verbunden sind, um die Ablösung der elastischen Verbindung (16) bei der Verwendung des Sacks (101) zu ermöglichen, wobei sich jeder seitliche Versatz (17) bis zur benachbarten seitlichen Umrandung (2, 3) erstreckt, um den Überlappungsbereich (120) sichtbar zu lassen.

2. Sack nach Anspruch 1, **dadurch gekennzeichnet, dass** der Anschluss zwischen den zwei Verbindungen (16, 6) auf dem Niveau des Überlappungsbereichs (120) vom Typ Kleben mit geringer Haftkraft ist, z. B. entfernbar bei der Spannung der elastischen Verbindung (16).

3. Sack nach Anspruch 1, **dadurch gekennzeichnet, dass** der Anschluss zwischen den zwei Verbindungen (16, 6) auf dem Niveau des Überlappungsbereichs (120) vom Typ Kleben mit starker Haftkraft ist, entfernbar durch die Zuführung auf eine Wärmeenergiequelle vor der Verwendung des Sacks.

4. Sack nach Anspruch 1, **dadurch gekennzeichnet, dass** die elastischen Verbindungen (16) unmittelbar benachbart vom Überlappungsbereich (120) eine reißbare Vorschnittline (121) umfassen.

5. Sack (101), bestehend aus zwei Seiten (1a, 1b), die untereinander auf ihrem gesamten Umfang verbunden sind, mit Ausnahme eines längs gerichteten Rands (1d), wobei der Sack eine Öffnung aufweist, die auf dem längs gerichteten Rand (1d) mündet, wobei die zwei Seiten (1a, 1b) des Sacks aneinander entlang der zwei gegenüber liegenden seitlichen Umrandungen (2, 3) geschweißt sind, wobei jede Seite eine Hülle (4) umfasst, die die Öffnung einfasst, und in der eine gleitende Verbindung aus elastischem Material (16) angeordnet ist, wobei jede elastische Verbindung (16) von außen durch mindestens einen seitlichen Versatz (217) gegriffen werden kann, der durch die Hüllen (4), benachbart einer seitlichen Umrandung (2, 3) des Sacks (201), angebracht ist, wobei die Enden der elastischen Verbindungen (16) miteinander auf dem Niveau jedes seitlichen Versatzes (217) durch einen Schweißbereich (19), bezeichnet als dazwischen liegend, verbunden sind, so dass die elastischen Verbindungen (16) eine geschlossene Schleife bilden, wobei die Länge (L2) des Umfangs geringer als diejinige (L1) des längs gerichteten Rands des Sacks (201) ist, wobei jede Hülle (4) eine zweite gleitende Verbindung (6) aus im Wesentlichen nicht elastischem Material umfasst, wobei die Enden mit den seitlichen Umrandungen (2, 3) des Sacks (201) verbunden sind, **dadurch gekennzeichnet, dass** auf jeder Seite (1a, 1b) des Sacks (201) die elastische Verbindung (16) und die nicht elastische Verbindung (6) entlang des längs gerichteten Rands (1d) des Sacks überlagert sind, so dass die elastischen Verbindungen (16) eine geschlossene Schleife bilden, die von den nicht elastischen Verbindungen (6) umschrieben ist, wobei jeder seitliche Versatz (217) von der benachbarten seitlichen Umrandung (2) des Sacks durch einen Hüllenabschnitt (220) beabstandet ist, in dem lediglich die nicht elastische Verbindung (6) angeordnet ist, wobei die Enden der elastischen Verbindungen (16) auf dem Niveau des seitlichen Versatzes (217) nicht mit der benachbarten seitlichen Umrandung des Sacks (210) verbunden ist.

6. Sack nach einem der Ansprüche 1 bis 5, **dadurch gekennzeichnet, dass** der Sack (101, 201) einen Versatz (112, 212) im mittleren Teil jeder Hülle (4) umfasst, um das Greifen der nicht elastischen Verbindungen (6) zu erleichtern.

7. Sack nach Anspruch 1 bis 6, **dadurch gekennzeichnet, dass** auf jeder Seite (1a, 1b) des Sacks (101, 201) die Hülle (4) durch eine Falte der entsprechenden Seite (1a, 1b) entlang dem längs gerichteten Rand (1d) des Sacks besteht, wobei jede Falte gemäß einer kontinuierlichen längs gerichteten Schweißung (4a) geschweißt ist.

8. Sack nach Anspruch 1 bis 6, **dadurch gekennzeichnet, dass** auf jeder Seite (1a, 1b) des Sacks (101, 201) die Hülle (4) durch eine Falte der entsprechenden Seite entlang dem längs gerichteten Rand (1d) des Sacks besteht, wobei jede Falte gemäß einer nicht kontinuierlichen längs gerichteten Schweißung (4a) geschweißt ist.

9. Verfahren zur kontinuierlichen Herstellung einer Kette von Säcken (101), wobei das Verfahren die Schritte umfasst, bestehend aus:
a) Schneiden der Filmabschnitte benachbart den zwei längs gerichteten Rändern eines gefalteten Blatts in regelmäßigen Intervallen, die mindestens der Breite eines Sacks entsprechen, wobei die geschnittenen Abschnitte im Wesentlichen gepaart sind, um seitliche Versätze (17) der Säcke zu bilden
b) Anordnen, im Inneren des gefalteten Blatts, von zwei Fäden, die jeweils aus einem Band aus nicht elastischem Material (6) und einem Band aus elastischem Material (16) bestehen, vorgeklebt durch einen provisorischen Bereich der teilweisen Überlappung (120) auf dem nicht elastischen Band entlang dem längs gerichteten Rand, wobei die zwei Fäden rechts von den geschnittenen Abschnitten auf jeder Seite des Blatts angeordnet sind
c) Schritt b), der durchgeführt wird, nachdem oder bevor jeder längs gerichtete Rand des Blatts nach innen gefaltet wurde, um eine Falte zu (4) bilden, in der jeder Faden angeordnet ist, so dass der provisorische Bereich der teilweisen Überlappung (120) von außen durch den seitlichen Versatz (17) zugänglich bleibt, der sich aus der Faltung der Falte ergibt
d) Wärmeschweißen der Falten parallel zur Längsrichtung, um eine Hülle (4) zu bilden, in der jeder Faden aufgenommen ist
e) Durchführen, in regelmäßigen Intervallen, die der Breite eines Sacks (101) entsprechen, einer Vielzahl von Paaren von benachbarten quer liegenden Wärmeschweißungen (2a, 3a), die den seitlichen Umrandungen der Säcke entsprechen, wobei jeder seitliche Versatz (17) mit einem Paar von Wärmeschweißungen assoziiert ist, um mit den seitlichen Umrandungen der Säcke die nicht elastischen Verbindungen (6) jedes Fadens wärmezuschweißen
f) Durchführen einer begrenzten quer liegenden Wärmeschweißung (19) lediglich auf der Höhe der elastischen Verbindungen (16) durch jeder seitliche Versatz (17) und in Abstand von den oben angegebenen Paaren von quer liegenden Wärmeschweißungen (2a, 3a), um eine elastische Verbindung mit geschlossener Schleife zu bilden, wobei die Länge (L2) des Umfangs geringer als diejenige (L1) der längs gerichteten Öffnung des Sacks (1) ist,
g) Vorschneiden, in regelmäßigen Intervallen, des Blatts zwischen den Wämeschweißungen jedes Paars, um eine Kette von vorgeschnittenen Säcken zu bilden.

10. Verfahren nach Anspruch 9, **dadurch gekennzeichnet, dass** es darin besteht, im oben angegebenen Schritt b) einen Faden anzuordnen, dessen elastisches Band (16) mit einer längs gerichteten Vorschnittlinie (121) unmittelbar benachbart zum Bereich der teilweisen Überlappung (120) ausgestattet ist.

## Claims

1. A bag (101) made up of two faces (1a, 1b) connected to one another over their entire periphery, with the exception of one longitudinal edge (1d), the bag having an opening emerging on said longitudinal edge (1d), the two faces (1a, 1b) of the bag (101) being welded to one another along two opposite side borders (2, 3), each face (1a, 1b) including a sheath (4) bordering said opening and in which a sliding link made from elastic (16) is positioned, each elastic link (16) being able to be gripped from the outside by at least one side notch (17) arranged through said sheaths (4), near a side border (2, 3) of the bag (101), the ends of the elastic links (16) being connected to one another at each side notch (17) by a so-called intermediate welding zone (19) such that the elastic links (16) form a closed loop whereof the length (L2) of the periphery is smaller than that (L1) of the longitudinal edge of the bag (101), each sheath (4) including a second sliding link (6) made from a substantially non-elastic material, the ends of which are connected to the side borders (2, 3) of the bag (101), **characterized in that** the elastic link (16) and the non-elastic link (6) housed in a sheath (4) are temporarily and detachably connected by a partial overlapping zone (120) so as to allow the detachment of the elastic link (16) when the bag (101) is used, each side notch (17) extending to the adjacent side border (2, 3) so as to leave said overlapping zone (120) visible.

2. The bag according to claim 1, **characterized in that** the connection between the two links (16, 6) at the overlapping zone (120) is of the adhesion type with a low adhesive strength, for example detachable upon tensing of the elastic link (16).

3. The bag according to claim 1, **characterized in that** the connection between the two links (16, 6) of the overlapping zone (120) is of the adhesion type with a high adhesive strength, detachable by adding a heat energy source, before using the bag.

4. The bag according to claim 1, **characterized in that** the elastic links (16) includes, in the immediate vicinity of the overlapping zone (120), a tearable perforation (121).

5. A bag (201) made up of two faces (1a, 1b) connected to one another over their entire periphery, with the exception of one longitudinal edge (1d), the bag having an opening emerging on said longitudinal edge (1d), the two faces (1a, 1b) of the bag being welded to one another along two opposite side borders (2, 3), each face including a sheath (4) bordering said opening and in which a sliding link made from elastic (16) is positioned, each elastic link (16) being able to be gripped from the outside by at least one side notch (217) arranged through said sheaths (4), near a side border (2, 3) of the bag (201), the ends of the elastic links (16) being connected to one another at each side notch (217) by a so-called intermediate welding zone (19) such that the elastic links (16) form a closed loop whereof the length (L2) of the periphery is smaller than that (L1) of the longitudinal edge of the bag (201), each sheath (4) including a second sliding link (6) made from a substantially non-elastic material, the ends of which are connected to the side borders (2, 3) of the bag (201), **characterized in that** on each face (1a, 1b) of the bag (201), the elastic link (16) and the non-elastic link (6) are superimposed along the longitudinal edge (1d) of the bag, such that the elastic links (16) form a closed loop defined by the non-elastic links (6), each side notch (217) being spaced away from the adjacent side border (2) of the bag by a sheath segment (220) in which only the non-elastic link (6) is positioned, the ends of the elastic links (16) at the side notch (217) not being connected to the adjacent side border of the bag (201).

6. The bag according to one of claims 1 to 5, **characterized by** the fact that the bag (101, 201) includes a notch (112, 212) in the median part of each sheath (4), to facilitate gripping of the non-elastic links (6).

7. The bag according to claims 1 to 6, **characterized in that** on each face (1a, 1b) of the bag (101, 201), the sheath (4) is made up of a fold of the corresponding face (1a, 1b) along the longitudinal edge (1d) of the bag, each fold being welded along a continuous longitudinal weld (4a).

8. The bag according to claims 1 to 6, **characterized in that** on each face (1a, 1b) of the bag (101, 201), the sheath (4) is made up by a fold of the corresponding face along the longitudinal edge (1d) of the bag, each fold being welded along a noncontinuous longitudinal weld (4a).

9. A method for the continuous manufacture of a line of bags (101), said method comprising the following steps:
a) cutting portions of film near two longitudinal edges of a folded sheet, at regular intervals corresponding at least to the width of the bag, said cut portions being substantially matched to form side notches (17) of the bags;
b) positioning, inside said folded sheet, two strands each made up of a strip of non-elastic material (6) and a strip of elastic material (16) pre-pasted by a temporary partial overlapping zone (120) on the non-elastic strip, along said longitudinal edge, the two strips being positioned aligned with said cut portions on each face of the sheet;
c) step b) being carried out after or before having folded each longitudinal edge of the sheet inward to form a fold (4) in which each strand is positioned, such that the temporary partial overlapping zone (120) remains accessible from the outside by the side notch (17) resulting from the unfolding of the fold;
d) heat welding the folds parallel to the longitudinal direction to form a sheath (4) in which each strand is housed;
e) making, at regular intervals, corresponding to the width of a bag (101), a plurality of pairs of adjacent transverse heat welds (2a, 3a) corresponding to the side borders of the bags, each side notch (17) being associated with a pair of heat welds so as to heat weld the non-elastic links (6) of each strand with the side borders of the bags;
f) making a limited transverse heat weld (19) over the height of the elastic links (16) only, through each side notch (17) and at a distance from the aforementioned pairs of transverse heat welds (2a, 3a), to form a closed-loop elastic link whereof the length (L2) of the periphery is smaller than that (L1) of the opening of the bag;
g) precutting the sheet at regular intervals between the transverse heat welds of each pair, to form a line of precut bags.

10. The method according to claim 9, **characterized in that** it consists of placing, in the aforementioned step b), a strand whereof the elastic strip (16) is provided with a longitudinal perforation (121) in the immediate vicinity of the partial overlapping zone (120).
